# EUROPÄISCHE PATENTSCHRIFT

(11) **EP 1 386 816 B1**
(45) Veröffentlichungstag und Bekanntmachung des Hinweises auf die Patenterteilung: **25.04.2007**
(21) Anmeldenummer: 03017344.7
(22) Anmeldetag: 31.07.2003
(51) Int. Cl.: B61D 15/00, B61D 15/02, B61K 5/02, E01B 29/16

(54) **Schienenverfahrbarer Wagen zum Auf- und Abziehen von Eisenbahnschienen**
Wagon moveable on rails for loading and unloading of railway rails
Wagon roulant sur rails pour le chargement et le déchargement des rails de chemin de fer

(30) Priorität: 01.08.2002 AT 11732002
(43) Veröffentlichungstag der Anmeldung: 04.02.2004
(73) Patentinhaber: Härtensteiner, Leopold, 3213 Frankenfels (AT)
(72) Erfinder: Härtensteiner, Leopold, 3213 Frankenfels (AT)
(74) Vertreter: Puchberger, Peter

(56) Entgegenhaltungen:
- EP-A- 0 801 022
- EP-A- 0 955 409
- GB-A- 1 026 235
- GB-A- 1 136 248

## Beschreibung

Die Erfindung betrifft einen schienenverfahrbaren Wagen zum Auf- und Abziehen von Eisenbahnschienen auf oder von einem Ladewagen, wobei der Wagen einen Ladekran mit Greifarmen für die Schienen aufweist.

Derartige schienenverfahrbare Wagen sind z.B. durch die EP 886 007 A1 oder DE 197 00463 A1 oder EP-A1-0 955 409 bekannt geworden. Alle diese bekannten Konstruktionen sind mit Nachteilen behaftet. Die Konstruktion gemäß DE 197 00463 A1 oder EP-A1-0 955 409 zeigt einen Kran, der auf dem Wagen verfahrbar ist. Diese Konstruktion ist kompliziert und damit teuer. Die Vorrichtung gemäß
EP 0886 007 A1 umfasst Greiforgane zum Erfassen von Langschienen. Das Bewegen der Gleise erfolgt mittels Seilzügen, was die damit verbundenen Gefahren mit sich bringt. Der Betrieb dieser Vorrichtung ist weiters personalintensiv.

Der Erfindung stellt sich somit die Aufgabe, einen schienenverfahrbaren Wagen zum Auf- und Abziehen von Eisenbahnschienen zu schaffen, der eine erhöhte Funktionsfähigkeit bei kostengünstiger Konstruktion aufweist. Ein weiteres Erfordernis ist eine möglichst hohe Sicherheit im Betrieb.

Der erfindungsgemässe Wagen ist dadurch gekennzeichnet, dass der Ladekran am Wagen an einer fixen Position drehbar angeordnet ist und dass der Ladekran mit Kranausleger und Greifarm dazu eingerichtet ist, die Schienen vom Ladewagen oder vom Boden ab- oder aufzuziehen.

Nachfolgend wird die Erfindung anhand von zwei Figuren näher beschrieben. Fig. 1 zeigt den erfindungsgemässen Wagen in Seitenansicht, wobei der angekuppelte Ladewagen nur teilweise abgebildet ist. Fig. 2 zeigt eine Aufsicht auf die Anordnung nach Fig. 1.

Der Wagen 8 weist an einer fixen Position, bevorzugt in der Mitte, den Ladekran 2 auf. Der Ladekran 2 ist um den Drehkranz 4 drehbar. Die Steuerung des Ladekrans kann entweder direkt aus der Kabine 13 erfolgen, oder über eine hier nicht dargestellte Funkfernsteuerung.

Der Ladekran weist einen hydraulisch betätigten Kranausleger 11 auf und an dessen Ende sitzt der Greifarm 3, der an den zu bewegenden Schienen angreifen kann.

Die Konstruktion des Ladekrans mit hydraulisch betätigten Kranauslegern ist besonders vorteilhaft um weite Strecken überbrücken zu können. Eine andere vorteilhafte Krankonstruktion kann auch ein Knickarmkran sein, wie er ebenfalls Stand der Technik ist. Wichtig ist, dass der Ladekran von seiner fixen Position die Greifarme bis über den Ladewagen bewegen kann.

An den Wagen 8 angekuppelt ist der Ladewagen 10 mit darauf gelagerten Eisenbahnschienen 9. Aufgabe der Vorrichtung ist es, auf möglichst einfache Weise die Eisenbahnschienen 9 vom Ladewagen 10 auf den Boden oder Gleiskörper 12 abzulegen. In anderer Richtung soll die Vorrichtung auch befähigt sein, demontierte Eisenbahnschienen vom Gleiskörper abzuheben und auf dem Ladewagen 10 abzulagern.

Der Greifarm 3 kann entweder hydraulische Klemmen oder Magnethalter umfassen. Beispiele dafür sind hydraulische oder mechanische Klemmen.

Für den Transport und die Führung der Eisenbahnschienen sind Schienenführungen 1, 7 vorgesehen. Diese Schienenführungen sind sowohl höhen- als auch seitenverstellbar. Die vordere Schienenführung 1 ist höher angeordnet und erlaubt den Übergang zum Ladewagen 10. Die hintere Schienenführung 7 liegt tiefer, um den Einzug vom oder das Ablegen am Gleiskörper 12 zu erlauben. Die Schienenführungen weisen motorbetriebene Rollen auf und bewirken aktiv den Vorschub der Eisenbahnschienen.

Die vorderen Schienenführungen 1 liegen innerhalb und oberhalb des Rahmens des Wagens 8. Demgegenüber sind die Schienenführungen 7 am rückwärtigen Ende des Wagens tiefer gelegt und liegen im Bereich des Rahmens oder unterhalb. In Fig. 2 sind die Schienenführungen 7 so angeordnet, dass die abzulegenden Schienen innerhalb des vorhandenen Geleises 14 abgelegt werden. Die Schienenführungen sind seitlich verschiebbar, sodass die Ablage auch außerhalb des Geleises erfolgen kann. Damit die Schienen von den oberen Schienenführungen 1 zu den unteren Schienenführungen 7 gelangen können, sind im Boden des Wagens 8 Schlitze 15 vorgesehen.

In der Wagenmitte befindet sich eine Wagendrehvorrichtung 5. Damit kann der Wagen gegebenenfalls angehoben und auf dem Gleis umgedreht werden. Damit kann der Wagen bei Bedarf auch für die andere Richtung verwendet werden.

Der Wagen 8 kann ein selbstfahrender Wagen sein. Die Antriebselemente sind der einfacheren Darstellung wegen hier nicht eingezeichnet. Es kann aber auch eine Lokomotive vorgesehen sein.

Ein weiteres Merkmal der Erfindung besteht in der Anordnung eines Hilfswagens 6 auf dem Wagen 8. Dieser Hilfswagen 6 ist selbstfahrend und kann mit dem Ladekran 2 auf das bestehende Geleise 14 abgesetzt werden. Der Hilfswagen dient zum Einsammeln der Befestigungslaschen, mit denen die Schienen verbunden werden, nachdem Sie neben dem bestehenden Geleis abgeladen wurden. Der Hilfswagen kann alle für die Arbeit notwendigen Werkzeuge und Teile enthalten, wie eigener Antrieb, Stromversorgung für Licht und Schrauber, etc.

Die erfindungsgemässe Vorrichtung hat den Vorteil, dass bezüglich Bogenradius und Gleisüberhöhung keine Einschränkungen gegeben sind. Schienenlängen sind z.B. bis 240 m möglich. Die Handhabung der Schienen ist einfach und sicher.

Nachstehend wird die Funktion der Vorrichtung erklärt, wenn Eisenbahnschienen abgeladen werden.

Der Ladekran 2 bewegt mit hydraulischer Kraft seinen Greifarm 3 über den Ladewagen 10 und ergreift eine Eisenbahnschiene 9. Hydraulisch zieht der Ladekran 2 die Schiene in Richtung zum Wagen 8 und fädelt die Schiene in die Schienenführung 1 ein. Der Weitertransport erfolgt durch die motorbetriebenen Rollen der Schienenführung. Das Ende der Schiene gelangt so bis zur weiteren Schienenführung 7, wonach die Schiene entweder innerhalb oder außerhalb des bestehenden Gleises 14 aufgelegt wird. Am Gleiskörper kann das erste Ende der Schiene mit Laschen oder Ketten am bestehenden Gleis befestigt werden. Das weitere Abladen der Schiene erfolgt durch Vorwärtsfahren des gesamten Zuges, wobei die Schiene zur Gänze vom Ladewagen 10 abgezogen und durch die Schienenführungen 1 und 7 des Wagens 8 durchgezogen werden. Bevorzugt erfolgt dieser Vorgang zu beiden parallelen Schienen eines Geleises quasi gleichzeitig.

Anschließend werden auf dem Wagen 8 mit Laschen die nächsten folgenden beiden Schienen verbunden, wobei ein Zurückfahren nicht erforderlich ist. Somit werden alle Schienen des Ladewagens 10 nacheinander abgezogen und am Gleiskörper 12 oder daneben abgelegt. Die Laschen können von einer Person unter Zuhilfenahme des selbstfahrenden Wagens 6 von den Schienen wieder entfernt und eingesammelt werden.

## Patentansprüche

1. Schienenverfahrbarer Wagen (8) zum Auf- und Abziehen von Eisenbahnschienen (9) auf oder von einem Ladewagen (10) wobei der Wagen (8) einen Ladekran (2) mit Greifarmen (3) für die Schienen aufweist, **dadurch gekennzeichnet, dass** der Ladekran (2) am Wagen (8) an einer fixen Position drehbar angeordnet ist und dass der Ladekran mit Kranausleger (11) und Greifarm (3) dazu eingerichtet ist; die Schienen (9) vom Ladewagen (10) oder vom Boden oder Gleisbett (12) ab- oder aufzuziehen.

2. Schienenverfahrbarer Wagen nach Anspruch 1, **dadurch gekennzeichnet, dass** am Wagen (8) wenigstens eine Schienenführung (1, 7); bevorzugt wenigstens zwei Schienenführungen (1, 7) pro Wagenseite vorgesehen sind.

3. Schienenverfahrbarer Wagen nach Anspruch 2, **dadurch gekennzeichnet, dass** die Schienenführungen (1, 7) höhen- und/oder seitenverstellbar sind.

4. Schienenverfahrbarer Wagen nach Anspruch 2 oder 3, **dadurch gekennzeichnet, dass** die Schienenführungen (1, 7) motorbetriebene Führungsrollen aufweisen.

5. Schienenverfahrbarer Wagen nach einem der Ansprüche 1 bis 4 **dadurch gekennzeichnet, dass** der Ladekran (2) als Teleskopkran oder Knickarmkran ausgebildet ist, wobei die Greifarme (3) bis über den Ladewagen (10) oder bis zum Boden oder Gleiskörper (12) bewegbar sind.

6. Schienenverfahrbarer Wagen nach den Ansprüchen 1 bis 5 **dadurch gekennzeichnet, dass** die Greifarme (3) mit hydraulischen Klemmen oder Magnethaltern ausgestattet sind;

7. Schienenverfahrbarer Wagen nach den Ansprüchen 1 bis 6 **dadurch gekennzeichnet, dass** der Wagen selbstfahrend ist.

8. Schienenverfahrbarer Wagen nach den Ansprüchen 1 bis 7 **dadurch gekennzeichnet, dass** der Ladekran (2) funkfemsteuerbar ist.

9. Schienenverfahrbarer Wagen nach den Ansprüchen 1 bis 8 **dadurch gekennzeichnet, dass** in etwa in der Mitte des Wagens (8) eine Wagendrehvorrichtung (5) vorgesehen ist.

10. Schienenverfahrbarer Wagen nach den Ansprüchen 1 bis 9, **dadurch gekennzeichnet, dass** auf dem Wagen (8) ein selbstfahrender Hilfswagen (6) fixierbar ist.

11. Schienenverfahrbarer Wagen nach Anspruch 10 **dadurch gekennzeichnet dass** der Hilfswagen (6) mit Hilfe des Ladekrans (2) vom Wagen auf das Gleis des Gleiskörpers (12) hebbar ist.

12. Schienenverfahrbarer Wagen nach den Ansprüchen 10 oder 11 **dadurch gekennzeichnet, dass** der Hilfswagen (6) funkfemsteuerbar ist.

13. Schienenverfahrbarer Wagen nach den Ansprüchen 10 bis 12 **dadurch gekennzeichnet dass** der Hilfswagen (6) über eine eigene Stromversorgung bevorzugt für elektrisches Licht und Werkzeug verfügt.

## Claims

1. Wagon (8) moveable on rails for loading and unloading of railway rails (9) onto or from a loading wagon (10), wherein the wagon (8) has a loading crane (2) with gripping arms (3) for the rails, **characterised in that** the loading crane (2) is arranged at a fixed position on the wagon (8) so as to be rotatable, and **in that** the loading crane is equipped with a crane boom (11) and gripping arm (3) in order to draw the rails (9) off or on from the loading wagon (10) or from the ground or the track bed (12).

2. Wagon moveable on rails according to Claim 1, **characterised in that** at least one rail guide (1, 7) is provided on the wagon (8), and preferably at least two rail guides (1, 7) per wagon side.

3. Wagon moveable on rails according to Claim 2, **characterised in that** the rail guides (1, 7) are adjustable in height and/or to the side.

4. Wagon moveable on rails according to Claim 2 or 3, **characterised in that** the rail guides (1, 7) have motor-driven guide rollers.

5. Wagon moveable on rails according to any one of Claims 1 to 4, **characterised in that** the loading crane (2) is designed as a telescopic crane or folding arm crane, wherein the gripping arms (3) can be moved as far as over the loading wagon (10) or as far as the ground or the permanent way (12).

6. Wagon moveable on rails according to Claims 1 to 5, **characterised in that** the gripping arms (3) are equipped with hydraulic clamps or magnetic holders.

7. Wagon moveable on rails according to Claims 1 to 6, **characterised in that** the wagon is self-propelled.

8. Wagon moveable on rails according to Claims 1 to 7, **characterised in that** the loading crane (2) is remotely controllable by radio.

9. Wagon moveable on rails according to Claims 1 to 8, **characterised in that** a wagon rotating device (5) is provided in approximately the middle of the wagon (8).

10. Wagon moveable on rails according to Claims 1 to 9, **characterised in that** a self-propelled ancillary wagon (6) can be fixed on the wagon (8).

11. Wagon moveable on rails according to Claim 10, **characterised in that** the ancillary wagon (6) can be raised with the aid of the loading crane (2) from the wagon onto the track of the permanent way (12).

12. Wagon moveable on rails according to Claim 10 or 11, **characterised in that** the ancillary wagon (6) can be remotely controlled by radio.

13. Wagon moveable on rails according to Claims 10 to 12, **characterised in that** the ancillary wagon (6) is provided with its own power supply preferably for electric lighting and tools

## Revendications

1. Wagon roulant sur rails (8) pour le chargement et le déchargement de rails de chemin de fer (9) sur ou d'un wagon de chargement (10), où le wagon (8) présente une grue de chargement (2) avec des bras de préhension (3) pour les rails, **caractérisé en ce que** la grue de chargement (2) est disposée d'une manière tournante au wagon (8) à une position fixe, et **en ce que** la grue de chargement avec la flèche (11) et le bras de préhension (3) est agencée pour décharger ou charger les rails (9) du wagon de chargement (10) ou du sol ou du lit de la voie (12).

2. Wagon roulant sur rails selon la revendication 1, **caractérisé en ce que** sont prévus au wagon (8) au moins un guidage de rail (1, 7), de préférence au moins deux guidages de rail (1, 7) par côté de wagon.

3. Wagon roulant sur rails selon la revendication 2, **caractérisé en ce que** les guidages de rail (1, 7) sont ajustables en hauteur et/ou latéralement.

4. Wagon roulant sur rails selon la revendication 2 ou 3, **caractérisé en ce que** les guidages de rail (1, 7) présentent des galets de guidage fonctionnant à moteur.

5. Wagon roulant sur rails selon l'une des revendications 1 à 4, **caractérisé en ce que** la grue de chargement (2) est réalisée comme grue téléscopique ou comme grue à bras coudé, où les bras de préhension (3) sont déplaçables jusqu'au delà du wagon de chargement (10) ou jusqu'au sol ou au corps de voie (12).

6. Wagon roulant sur rails selon les revendications 1 à 5, **caractérisé en ce que** les bras de préhension (3) sont équipés de pinces hydrauliques ou d'organes de retenue magnétiques.

7. Wagon roulant sur rails selon les revendications 1 à 6, **caractérisé en ce que** le wagon est auto-roulant.

8. Wagon roulant sur rails selon les revendications 1 à 7, **caractérisé en ce que** la grue de chargement (2) peut être télécommandée par radio.

9. Wagon roulant sur rails selon les revendications 1 à 8, **caractérisé en ce qu'**il est prévu à peu près au milieu du wagon (8) un dispositif de rotation de wagon (5).

10. Wagon roulant sur rails selon les revendications 1 à 9, **caractérisé en ce qu'**un wagon auxiliaire auto-roulant (6) peut être fixé sur le wagon (8).

11. Wagon roulant sur rails selon la revendication 10, **caractérisé en ce que** le wagon auxiliaire (6) peut être levé à l'aide de la grue de chargement (2) du wagon sur la voie du corps de voie (12).

12. Wagon roulant sur rails selon les revendications 10 ou 11, **caractérisé en ce que** le wagon auxiliaire (6) peut être télécommandé par radio.

13. Wagon roulant sur rails selon les revendications 10 à 12, **caractérisé en ce que** le wagon auxiliaire (6) dispose d'une alimentation en courant propre de préférence pour la lumière électrique et les outils.
